# EUROPÄISCHE PATENTSCHRIFT

(11) **EP 1 986 929 B1**
(45) Veröffentlichungstag und Bekanntmachung des Hinweises auf die Patenterteilung: **19.08.2009**
(21) Anmeldenummer: 07700209.5
(22) Anmeldetag: 24.01.2007
(51) Int. Cl.: B65D 81/32

(54) **MEHRKOMPONENTEN-KARTUSCHE**
MULTI-COMPONENT CARTRIDGE
CARTOUCHE À PLUSIEURS COMPOSANTS

(30) Priorität: 24.02.2006 DE 202006002989 U
(43) Veröffentlichungstag der Anmeldung: 05.11.2008
(73) Patentinhaber: fischerwerke GmbH & Co. KG, 72178 Waldachtal (DE)
(72) Erfinder: GRÜN, Jürgen, 79268 Bötzingen (DE); PFAFF, Reinhold, 79211 Denzlingen (DE); SCHMIDT, Clemens, 79211 Denzlingen (DE); SCHWAAB, Frank, 79350 Sexau (DE)
(86) Internationale Anmeldenummer: PCT/EP2007/000178
(87) Internationale Veröffentlichungsnummer: WO 2007/098822

(56) Entgegenhaltungen:
- EP-A- 1 500 606
- DE-A1- 10 310 162
- DE-C1- 19 730 645
- DE-U1- 9 112 317
- US-A1- 4 983 379

## Beschreibung

Die Erfindung betrifft eine Mehrkomponenten-Kartusche mit den Merkmalen des Oberbegriffs des Anspruchs 1.

Aus der DE 103 10 162 A1 ist eine Zweikomponenten-Kartusche gemäß dem Oberbegriff des Anspruchs 1 bekannt. Sie ist rohrförmig und enthält zwei Blasformteile als Behältnisse, in denen zwei fließfähige Komponenten einer Masse getrennt voneinander enthalten sind. Die Blasformteile erstrecken sich mit gleichbleibenden Querschnitten über die Länge der Kartusche, sie nehmen jeweils einen Teil des Querschnitts der Kartusche ein. Die Blasformteile sind stauchbar, die Kartusche und die in ihr enthaltenen Komponenten sind dadurch mit einem Kolben einer Auspresspistole oder dgl. Auspressvorrichtung auspressbar.

Nach dem Auspressen gelangen die beiden Komponenten in beispielsweise einen auf die Zweikomponenten-Kartusche aufgesetzten Statikmischer, der die Komponenten mischt. Die gemischten Komponenten härten aus. Die Komponenten können beispielsweise ein Binder und ein Härter sein. Auch wenn die Erfindung anhand einer Zweikomponenten-Kartusche erläutert wird, ist sie grundsätzlich auch für Mehrkomponenten-Kartuschen mit mehr als zwei Komponenten anwendbar.

Auf einer Austrittsseite weist die bekannte Kartusche einen rohrförmigen Auslass auf, in dem rohrförmige Auslässe der beiden Blasformteile nebeneinander einliegen. Gemeinsam nehmen die Auslässe der beiden Blasformteile den Querschnitt des Auslass der Kartusche ein. Mit einem auf den Auslass der Kartusche aufschraubbaren Deckel ist die Kartusche verschließbar. Der Deckel weist an seiner Innenseite einen Dom auf, der beim Aufschrauben des Deckels einen der beiden Auslässe der Blasformteile nach außen gegen die Innenseite des Auslass der Kartusche drückt. Der Auslass des Blasformteils wird zwischen dem Dom des Deckels und dem Auslass der Zweikomponenten-Kartusche zusammengedrückt und dadurch hermetisch verschlossen. Der aufgeschraubte Deckel dichtet am Auslass der Zweikomponenten-Kartusche ab, so dass auch das andere Blasformteil hermetisch verschlossen ist.

Das Zusammendrücken des Auslass des einen Blasformteils hat den Nachteil, dass ein Strömungsquerschnitt des Auslass verkleinert ist und erst durch das Auspressen der Komponente geöffnet und vergrößert werden muss. Zu Beginn des Auspressens nach Abschrauben des Deckels kann das Mischungsverhältnis der Komponenten ungewollt verändert sein.

Der Erfindung liegt die Aufgabe zugrunde, eine Mehrkomponenten-Kartusche vorzuschlagen, die die Auslässe der Komponenten beim Schließen nicht zusammendrückt.

Diese Aufgabe wird erfindungsgemäß durch die Merkmale des Anspruchs 1 gelöst. Die erfindungsgemäße Mehrkomponenten-Kartusche weist einen rohrförmigen äußeren Auslass und einen rohrförmigen inneren Auslass auf, der sich im äußeren Auslass befindet. Der äußere Auslass kann zugleich auch der Auslass der Kartusche, die Kartusche kann zugleich auch eines der Behältnisse sein, so dass nur ein von der Kartusche separates, in der Kartusche einliegendes Behältnis notwendig ist. Zum Verschließen weist die Mehrkomponenten-Kartusche ein auf den äußeren Auslass aufschraubbares Verschlussstück, beispielsweise einen Schraubdeckel oder eine Schraubkappe auf. Das Verschlussstück weist eine Fangspirale für den inneren Auslass auf. Beim Aufschrauben des Verschlussstücks auf den äußeren Auslass gelangt der innere Auslass an eine Innenseite der Fangspirale, die den inneren Auslass beim weiteren Aufschrauben des Verschlussstücks in der Fangspirale zentriert. Die Fangspirale richtet den inneren Auslass beim Aufschrauben des Verschlussstücks in der Fangspirale aus, so dass der innere Auslass an beispielsweise einer Dichtfläche des Verschlussstücks innerhalb der Fangspirale in einer vorgesehenen Ausrichtung zur Anlage kommt und dadurch abdichtend verschlossen wird. Ein dichtes Verschließen des inneren Auslass ohne den inneren Auslass zusammenzudrücken ist dadurch möglich. Der äußere Auslass wird beispielsweise in üblicher Weise durch dichtende Anlage im oder am Verschlussstück dichtend verschlossen. Vorteil der Erfindung ist, dass sie ein hermetisch dichtes Verschließen des äußeren und des inneren Auslass der Mehrkomponenten-Kartusche ermöglicht ohne einen der Auslässe zusammenzudrücken.

In bevorzugter Ausgestaltung der Erfindung weist die Fangspirale eine Steigung auf. Es handelt sich also um die Kombination einer Schnecke und einer Schraube. Der innere Auslass kommt dadurch zuerst an einem großen Durchmesser der Fangspirale zur Anlage, wogegen ein kleinerer Durchmesser der Fangspirale noch axialen Abstand vom inneren Auslass aufweist. Das "Fangen" des inneren Auslass ist dadurch verbessert.

Eine Ausgestaltung der Erfindung weist einen Schließdom im Zentrum der Fangspirale auf. Die Fangspirale richtet den inneren Auslass beim Aufschrauben des Verschlussstücks auf den äußeren Auslass zentrisch zum Schließdom aus. Der Schließdom gelangt in den inneren Auslass und dichtet durch Anlage einer Mündung des inneren Auslass an einer Mantelfläche des Schließdoms ab. Der Schließdom ist beispielsweise ein Kegel, seine Mantelfläche kann nach außen gewölbt, d.h. ballig oder auch hohlrund sein.

Die Erfindung wird nachfolgend anhand eines in der Zeichnung dargestellten Ausführungsbeispiels näher erläutert. Es zeigen:
- Figur 1: einen Achsschnitt eines vorderen Bereichs einer erfindungsgemäßen Mehrkomponenten-Kartusche; und
- Figur 2: ein Verschlussteil der Mehrkomponenten-Kartusche aus Figur 1 in perspektivischer Darstellung mit Blick auf eine Innenseite.

Die in Figur 1 dargestellte, erfindungsgemäße Mehrkomponenten-Kartusche 1 ist rohrförmig. Sie weist an dem dargestellten, vorderen Ende eine lochscheibenförmige Stirnwand 2 mit einem rohrförmigen Auslass 3 mit einem Außengewinde 4 auf. Die Mehrkomponenten-Kartusche 1 bildet ein äußeres Behältnis 5. in dem ein inneres Behältnis 6 einliegt. Das innere Behältnis 6 ist ein Blasformteil. Die beiden Behältnisse 5, 6 enthalten jeweils eine Komponente einer Zweikomponentenmasse, beispielsweise einen Binder und einen Härter, die getrennt voneinander in der Kartusche 1 aufbewahrt sind. Die Mehrkomponenten-Kartusche 1 ist im dargestellten und beschriebenen Ausführungsbeispiel also eine Zweikomponenten-Kartusche. Zum Auspressen der Komponenten ist das innere Behältnisse 6 axial zusammendrückbar. Mit einem nicht dargestellten Kolben einer nicht dargestellten Auspresspistole können die Komponenten aus dem Auslass 3 der Kartusche 1 ausgepresst werden, sie härten nach dem Mischen aus. Die Querschnitte der Behältnisse 5, 6 sind über die Länge der Zweikomponenten-Kartusche 1 konstant, das Querschnittsverhältnis der Behältnisse 5, 6 bestimmt das Mischungsverhältnis der Komponenten beim Auspressen.

Durch Einlegen eines befüllten, neuen inneren Behältnis 6 und anschließendem Befüllen der das äußere Behältnis 5 bildenden Kartusche 2 ist die Mehrkomponenten-Kartusche 1 nachfüllbar. Das innere Behältnis 6 weist einen rohrförmigen - nachfolgend als inneren bezeichneten - Auslass 8 auf, der sich im Auslass 3 der Kartusche 1 befindet und bis in einen Mündungsbereich des Auslass 3 der Mehrkomponenten-Kartusche 1 ragt.

Zum Verschließen der Mehrkomponenten-Kartusche 1 ist ein Verschlussstück in Form einer Verschlusskappe 9 auf das Gewinde 4 des Auslass 3 geschraubt. Figur 2 zeigt die Verschlusskappe 9 als Einzelteil. In Figur 1 ist die Verschlusskappe 9 ein Stück weit auf den Auslass 3 aufgeschraubt. Die Verschlusskappe 9 weist eine Innenkonusfläche 10 und einen umlaufenden Dichtkragen 11 auf, zwischen die die Mündung des Auslass 3 der Mehrkomponenten-Kartusche 1 gelangt, wenn die Verschlusskappe 9 vollständig aufgeschraubt wird. Der Innenkonus 10 und der Dichtkragen 11 bilden eine Dichtung, zwischen denen die Mündung des Auslass 3 dichtend anliegt, wenn die Verschlusskappe 9 vollständig aufgeschraubt ist, so dass die Mehrkomponenten-Kartusche 1 hermetisch abgedichtet ist.

Für den inneren Auslass 8 weist die das Verschlussstück bildende Verschlusskappe 9 eine Fangspirale 12 auf. Die Fangspirale 12 ist ein streifenartiges, spiralförmiges Element, das achsparallel von einer Innenseite der Verschlusskappe 9 absteht und sich spiralförmig über mehr als eine volle Umdrehung erstreckt. Die Fangspirale 12 weist eine Steigung auf, d.h. ihr Stirnrand 13 verläuft zusätzlich zur Spiralform schraubenförmig. Im Zentrum der Fangspirale 12 weist die Verschlusskappe 9 einen Schließdom 14 auf, der die Form eines Kegels aufweist.

Beim Aufschrauben der das Verschlussstück bildenden Verschlusskappe 9 auf den Auslass 3 der Mehrkomponenten-Kartusche 1 gelangt wie in Figur 1 zu sehen der innere Auslass 8 des inneren Behältnis 6 in Anlage an einer Innenseite der Fangspirale 12. Das passiert auch dann, wenn wie in Figur 1 dargestellt der innere Auslass 8 exzentrisch zur Seite versetzt ist. Beim weiteren Aufschrauben der Verschlusskappe 9 bewegt die Fangspirale 12 aufgrund ihrer Spiralform den Auslass 8 zur Mitte der Verschlusskappe 9, wo sich der Schließdom 14 befindet. Beim weiteren Aufschrauben der Verschlusskappe 9 gelangt der Schließdom 14 in den inneren Auslass 8 und gelangt in dichtende Anlage an dessen Mündung. Das innere Behältnis 6 ist dadurch ebenfalls hermetisch verschlossen, beide Komponenten in beiden Behältnissen 5, 6 sind gegen Austrocknen geschützt. Durch das Verschließen mit dem Schließdom 14 wird der innere Auslass 8 beim Verschließen nicht zusammengedrückt, so dass nach einem Öffnen, d.h. einem Abschrauben der Verschlusskappe 9, beide Auslässe 7, 8 ihren vollen Querschnitt aufweisen. Die Fangspirale 12 richtet den inneren Auslass 8 beim Aufschrauben der Verschlusskappe 9 auf die Mehrkomponenten-Kartusche 1 zum Schließdom 14 aus, d.h. die Fangspirale 12 stellt sicher, dass der Schließdom 14 beim Aufschrauben der Verschlusskappe 9 wie vorgesehen in die Mündung des inneren Auslass 8 gelangt und ihn dicht verschließt. Das gilt auch für den in Figur 1 dargestellten Fall, dass der innere Auslass 8 zur Seite versetzt ist.

## Patentansprüche

1. Mehrkomponenten-Kartusche zum gemeinsamen Ausbringen mehrerer Komponenten, die getrennt voneinander in der Mehrkomponenten-Kartusche (1) aufbewahrt sind, mit einem rohrförmigen Auslass (3) in dem sich ein rohrförmiger innerer Auslass (8) befindet, und mit einem auf den Auslass (3) aufschraubbaren Verschlussstück (9), mit dem die Auslässe (3, 8) verschließbar sind, **dadurch gekennzeichnet, dass** das Verschlussstück (9) eine Fangspirale (12) aufweist, an deren Innenseite der innere Auslass (8) beim Aufschrauben des Verschlussstücks (9) auf den Auslass (3) zur Anlage kommt und die den inneren Auslass (8) beim weiteren Aufschrauben in der Fangspirale (12) zentriert.

2. Mehrkomponenten-Kartusche nach Anspruch 1, **dadurch gekennzeichnet, dass** die Fangspirale (12) eine Steigung aufweist.

3. Mehrkomponenten-Kartusche nach Anspruch 1, **dadurch gekennzeichnet, dass** in der Fangspirale (12) des Verschlussstücks (9) ein Schließdom (14) angeordnet ist, an dem eine Mündung des inneren Auslass (8) der Mehrkomponenten-Kartusche (1) dichtend anliegt, wenn das Verschlussstück (9) auf den Auslass (3) aufgeschraubt ist.

## Claims

1. Multi-component cartridge for the common discharging of a plurality of components stored separately from one another in the multi-component cartridge (1), having a tubular outlet (3) in which a tubular internal outlet (8) is located, and having a closure piece (9) screwable onto the outlet (3), by means of which the outlets (3, 8) are closable, **characterized in that** the closure piece (9) has a capture spiral (12) with the inner side of which the internal outlet (8) makes contact when the closure piece (9) is being screwed onto the outlet (3) and which centres the internal outlet (8) in the capture spiral (12) on further screwing on.

2. Multi-component cartridge according to claim 1, **characterized in that** the capture spiral (12) has pitch.

3. Multi-component cartridge according to claim 1, **characterized in that** there is arranged in the capture spiral (12) of the closure piece (9) a closure pin (14) with which the mouth of the internal outlet (8) of the multi-component cartridge (1) is in sealing contact when the closure piece (9) has been screwed onto the outlet (3).

## Revendications

1. Cartouche à plusieurs composants, pour exprimer en commun plusieurs composants qui sont conservés séparément les uns des autres dans la cartouche (1) à plusieurs composants, avec une sortie tubulaire (3) dans laquelle se trouve une sortie intérieure tubulaire (8), et avec une pièce de fermeture (9) qui peut être vissée sur la sortie (3) et par laquelle les sorties (3, 8) peuvent être fermées, **caractérisée en ce que** la pièce de fermeture (9) présente une spirale d'interception (12), sur le côté intérieur de laquelle vient s'appliquer la sortie intérieure (8) lorsque la pièce de fermeture (9) est vissée sur la sortie (3), et qui centre la sortie intérieure (8) dans la spirale d'interception (12) tandis que le vissage est poursuivi.

2. Cartouche à plusieurs composants selon la revendication 1, **caractérisée en ce que** la spirale d'interception (12) présente un pas de filetage.

3. Cartouche à plusieurs composants selon la revendication 1, **caractérisée en ce qu'**un dôme d'obturation (14) est disposé dans la spirale d'interception (12) de la pièce de fermeture (9), contre lequel une embouchure de la sortie intérieure (8) de la cartouche (1) à plusieurs composants s'applique en étanchéité lorsque la pièce de fermeture (9) est vissée sur la sortie (3).
